# FASCICULE DE BREVET EUROPEEN

(11) **EP 2 073 240 B1**
(45) Date de publication et mention de la délivrance du brevet: **20.03.2013**
(21) Numéro de dépôt: 08354085.6
(22) Date de dépôt: 19.11.2008
(51) Int. Cl.: H01H 83/22

(54) **Appareil de protection électrique modulaire comportant une fonction électrique complémentaire telle la fonction protection différentielle**
Modulares elektrisches Schutzgerät, das über eine zusätzliche elektrische Funktion wie etwa eine Differentialschutzfunktion verfügt
Modular electric protection device comprising an additional electric function such as the differential protection function

(30) Priorité: 20.12.2007 FR 0708916
(43) Date de publication de la demande: 24.06.2009
(73) Titulaire: Schneider Electric Industries SAS, 92500 Rueil-Malmaison (FR)
(72) Inventeur: Lebeau, Bernard, 38050 Grenoble Cedex 09 (FR); Meunier Carus, Jérôme, 38050 Grenoble Cedex 09 (FR); Tian, Simon, 38050 Grenoble Cedex 09 (FR)
(74) Mandataire: Péru, Laurence

(56) Documents cités:
- EP-A- 0 962 952
- EP-A- 1 249 852
- FR-A- 2 752 479
- FR-A- 2 804 546

## Description

La présente invention concerne un appareil de protection électrique modulaire comportant au moins un module, chaque module étant logé dans un boîtier de forme sensiblement parallélépipédique, ledit boîtier comportant une face arrière de fixation à un rail de montage dit premier, une face avant comportant un nez et logeant des moyens de commande manuels de l'appareil, ledit boîtier renfermant à l'une de ses extrémités, des bornes amont, et à son extrémité opposée, des bornes avals et, entre ces bornes amont et aval, le mécanisme de l'appareil, cet appareil comportant également une fonction électrique complémentaire telle la fonction différentielle, ledit appareil pouvant être placé au dessus ou au dessous d'un même appareil fixé sur un second rail, ledit second rail s'étendant sensiblement dans le même plan que le premier et parallèlement à celui-ci, les deux rails précités étant séparés par une distance minimale normalisée.

On connaît par exemple des disjoncteurs différentiels présentant une largeur de 18 mm, dans lesquels les circuits différentiels sont logés dans le volume de la chambre de coupure du neutre. Il en résulte que les performances de coupure sont dégradées et que les composants de la fonction différentielle subissent des projections de coupure.

On connaît également le document FR 2 752 479 qui décrit un disjoncteur différentiel dans lequel la fonction différentielle est logée dans un module présentant une largeur de 18mm d'où un encombrement important de l'appareil.

On connaît également le document EP0962952 qui décrit un disjoncteur différentiel dans lequel la fonction différentielle est logée sous le mécanisme du disjoncteur dans un volume qui pénètre dans l'espace réservé au câblage de l'appareil placé en dessous. Dans ce cas, on ne peut disposer de l'espace situé en dessous, ou au dessus, pour y placer un appareil. Ce qui est très contraignant, car il faut alors prévoir une armoire électrique plus grande pour y loger tous les appareillages électriques.

On connaît également le document FR 2 804 546 décrivant un certain nombre d'appareils électriques modulaires montés sur des rails de montage superposés.

La présente invention résout ces problèmes et propose un disjoncteur différentiel ou présentant une autre fonction électrique complémentaire que la fonction différentielle, et présentant un encombrement en largeur particulièrement réduit.

A cet effet, la présente invention a pour objet un appareil de protection électrique selon la revendication 1.

De par ces caractéristiques, le disjoncteur n'est pas modifié par l'adjonction de la fonction annexe et les performances du disjoncteur ne sont donc pas dégradées.

L'actionneur peut ainsi être intégré au disjoncteur suivant l'axe de la bobine et le module annexe peut être installé en différentiation retardée.

Ainsi, la hauteur du boîtier du disjoncteur est augmentée pour créer un volume suffisant sans pénaliser la facilité de câblage des bornes aval et amont en regard appartenant à deux appareils situés l'un au dessus de l'autre. Les habitudes de câblage ne sont donc pas perturbées.

Selon une caractéristique particulière de l'invention, les circuits internes au volume supplémentaire de l'appareil constituent des modules interchangeables réalisant des fonctions électriques différentes.

Avantageusement, chaque module est logé dans un boîtier séparable du boîtier de l'appareil.

Ainsi, le disjoncteur de base peut être enrichi de fonctions annexes au choix de l'exploitant sans créer un disjoncteur spécifique pour chaque fonction annexe avec tous les avantages industriels que cela procure.

Selon une autre caractéristique, la fonction électrique complémentaire est l'une des fonctions comprises dans le groupe comprenant la fonction différentielle, la protection contre le survoltage, des dispositifs de protection spécifiques pour les récepteurs avals, des dispositifs de télécommande du disjoncteur.

Selon une autre caractéristique, les composants alimentés en basse tension et les composants de traitement de signal sont supportés par une même carte de circuit imprimée.

Selon une autre caractéristique, les composants alimentés en basse tension sont supportés par une première carte de circuit imprimé et les composants de traitement de signal sont supportés par au moins une seconde carte de circuit imprimée.

En séparant les composants sous basse tension ou sous tension de choc des composants de traitement de signal, les distances d'isolement entre les composants de traitement de signal sont réduites au minimum fonctionnel nécessaire à cette partie du circuit.

Par effet induit, la surface de la carte imprimée est réduite elle aussi au minimum et il est possible d'intégrer tous les composants dans le volume disponible.

Dans le cas contraire, les distances d'isolement sont de quelques millimètres et il est impossible d'intégrer tous les composants dans le volume imposé par les contraintes dimensionnelles d'un disjoncteur associé à une fonction annexe placée dessous, notamment les contraintes liées à l'espace laissé libre pour permettre le câblage de ce disjoncteur et du disjoncteur situé en dessous.

Selon une autre caractéristique, la carte de circuit imprimée précitée est placée à l'extrémité dudit actionneur, du côté du volume supplémentaire, et s'étend sensiblement perpendiculairement à l'axe dudit actionneur. Ceci permet de dégager de l'espace entre le dispositif de déclenchement et la borne aval.

Selon une autre caractéristique, le mécanisme de l'appareil comportant un dispositif de déclenchement comportant un actionneur électromagnétique comportant une bobine, ce dispositif est caractérisé en ce qu'il comporte un actionneur électro-magnétique supplémentaire dit second, et en ce que le volume supplémentaire comporte des moyens de commande dudit actionneur supplémentaire.

L'appareil peut ainsi être complété d'un dispositif de commande auxiliaire tel une télécommande à distance.

Selon une autre caractéristique, l'actionneur supplémentaire est placé à l'une des extrémités de l'axe de la bobine du premier actionneur électromagnétique et le premier actionneur électromagnétique comporte une bobine supportée par un fourreau, à l'intérieur duquel fourreau sont montés d'une part un noyau fixe dit premier noyau fixe et d'autre part, un noyau mobile monté coulissant à l'intérieur du fourreau, et une tige d'actionnement montée coulissante à l'intérieur du noyau fixe et comportant une première extrémité coopérant avec le noyau mobile, et une seconde extrémité coopérant avec le mécanisme de déclenchement de l'appareil, et l'actionneur supplémentaire comporte un noyau mobile dit second monté coulissant dans un fourreau dit second, et coopérant avec le premier noyau mobile précité agissant alors comme noyau fixe et la tige, pour entraîner la tige d'actionnement dans la position déclenchée.

Cette réalisation permet d'obtenir un gain de place à l'intérieur de l'appareil.

Selon une caractéristique particulière, ledit appareil comportant un actionneur électromagnétique, le volume supplémentaire comporte des moyens d'alimentation, des circuits de traitement du signal, des moyens de commande de l'actionneur électromagnétique et des moyens de protection contre les surtensions.

Selon une autre caractéristique, la fonction électrique complémentaire est la fonction différentielle et le volume supplémentaire comporte un tore comportant un noyau enrobé et un circuit secondaire directement bobiné sur le noyau du tore.

Ces caractéristiques permettent d'avoir un petit tore qui entre dans le volume sans prendre de la place pour les autres composants tout en présentant un orifice central assez grand pour laisser passer les fils primaires des gros calibres en courant.

L'enrobage permet de supprimer soit un premier boîtier pour le noyau, soit un boîtier pour le bobinage secondaire, soit les deux boîtiers.

Selon une caractéristique particulière, le circuit secondaire du tore est également du type enrobé.

Selon une autre caractéristique, le tore est placé sur un axe parallèle à l'axe de l'actionneur dit premier dans la zone des composants de traitement de signal.

Selon une autre caractéristique, le tore du différentiel est placé sur la seconde carte de circuit imprimée supportant les composants de traitement de signal.

Mais d'autres avantages et caractéristiques de l'invention apparaîtront mieux dans la description détaillée qui suit et se réfère aux dessins annexés donnée uniquement à titre d'exemple et dans lesquels :
- La figure 1 est une vue en perspective illustrant un disjoncteur différentiel phase neutre selon l'invention,
- La figure 2 est une vue schématique, illustrant deux disjoncteurs montés chacun sur un rail de montage, lesdits rails étant montés l'un au dessus de l'autre,
- La figure 3 est une vue en coupe longitudinale de l'appareil, illustrant plus particulièrement la partie de l'appareil concernant la phase,
- La figure 4 est une vue en coupe longitudinale de l'appareil, illustrant plus particulièrement la partie de l'appareil concernant le neutre,
- La figure 5 est une vue en perspective, illustrant le dispositif de commande du déclenchement selon l'invention équipé d'un module de protection différentielle, selon une réalisation de l'invention,
- La figure 6 est une vue en perspective, illustrant le dispositif de commande du déclenchement selon l'invention équipé d'un module de protection différentiel, selon une autre réalisation de l'invention,
- La figure 7 représente dans une vue de côté et dans une vue en coupe selon D-D l'actionneur électromagnétique et l'actionneur électromagnétique supplémentaire.

Sur la figure 1, est illustré un disjoncteur différentiel phase/neutre D logé dans un boîtier modulaire dont la largeur est de 18 mm et comportant deux parties 1,2, à savoir une partie 1 destinée à assurer la coupure d'une phase électrique et une partie 2 destinée à assurer la coupure du neutre. Ce boîtier présente une face arrière 3 comportant un évidement 4 pour la fixation à un rail de montage 16 (fig.2), deux faces principales 5,6 par lesquelles ledit boîtier peut être accolé à d'autres boîtiers du même type, une face avant 7 comportant un nez 8 comportant des moyens de commande manuels 9 de l'appareil, une partie supérieure 10 et une partie inférieure 11 dans lesquelles sont montées respectivement des bornes amont 12 destinées au raccordement de l'appareil à un dispositif d'alimentation électrique et des bornes aval 13 destinées au raccordement dudit appareil à d'autres appareils situés en aval dudit appareil.

Sur la figure 2, sont représentés deux appareils 14,15 montés chacun sur un rail de montage 16,17, lesdits rails 16,17 étant fixés l'un au dessus de l'autre, sur une surface de support 18. Sur les figures 3 et 4 , on voit que le disjoncteur comporte de manière connue en soi, un mécanisme 19 d'actionnement de deux contacts 50,51 et 52,53, une manette 22 de manoeuvre manuelle de ce mécanisme, des moyens de déclenchement électro-magnétiques 23 destinés à déclencher le mécanisme 19 du disjoncteur lors de l'apparition d'un courant de court-circuit et des moyens de déclenchement thermiques 24 destinés à assurer le déclenchement du mécanisme dans le cas de l'apparition d'un courant de surcharge. Les moyens de déclenchement thermiques 24 comportent une bilame 25 tandis que les moyens de déclenchement électro-magnétiques 23 comportent un actionneur électro-magnétique 27. Cet actionneur dit premier comporte une bobine 28 (fig.7) supportée par un fourreau 29, à l'intérieur duquel fourreau sont montés d'une part, un noyau fixe 30 dit premier noyau fixe et d'autre part, un noyau mobile 31 dit premier noyau mobile monté coulissant à l'intérieur dudit fourreau, et une tige d'actionnement 32 montée coulissante à l'intérieur du noyau fixe 30 et comportant une première extrémité coopérant avec le noyau mobile 31 et une seconde extrémité coopérant avec le mécanisme de déclenchement du disjoncteur de manière que lors de l'apparition d'un court-circuit, le noyau mobile 31 entraîne la tige 32 dans une position dans laquelle celle-ci actionne le dispositif de déclenchement entraînant l'ouverture des contacts 50,51 et 52,53.

L'appareil comporte également un dispositif d'actionnement électro-magnétique auxiliaire 33, ou actionneur supplémentaire, comportant un noyau mobile 34 dit second (fig.7), monté coulissant dans un fourreau (35) dit second et coopérant avec le premier noyau mobile précité 31 agissant alors comme noyau fixe et la tige, pour entraîner la tige d'actionnement dans la position déclenchée de l'appareil lorsqu'un ordre de déclenchement est donné par le dispositif de déclenchement auxiliaire.

Le dispositif auxiliaire 33 est monté en bout de l'actionneur principal 27, les deux actionneurs agissant sur une même tige d'actionnement 32. Ceci permet une réduction de l'encombrement à l'intérieur de l'appareil.

Tel qu'illustré sur la figure 2, on voit que la hauteur d'un appareil a été augmentée de quelques millimètres par rapport à la hauteur standard d'un tel appareil de manière à créer entre le mécanisme 19 et la borne aval 13, un volume 20 destiné à loger les éléments d'une fonction électrique complémentaire telle la fonction différentielle, la protection contre le survoltage, les protections spécifiques pour les récepteurs avals, etc...La hauteur du volume ainsi créé est choisie de manière à ne pas gêner le câblage des bornes avals 13 et des bornes amont 36 situées en regard appartenant respectivement aux deux appareils 14,15 montés l'un au dessus de l'autre, ces deux appareils étant fixés respectivement sur les deux rails 16,17 fixés l'un au-dessus de l'autre sur une même surface de support. Sur cette figure, on considère U comme étant la hauteur du volume créé entre la base inférieure du nez 8 et la cloison 37 du logement 38 de la borne aval 13, V la hauteur du logement 38 de la borne aval 13, E la distance entre deux appareils 14,15, Z la hauteur normalisée du nez 8 d'un appareil en dehors du plastron avant, Y la distance entre deux nez superposés et X la distance minimale normalisée entre deux rails 16,17, ces hauteurs étant mesurées parallèlement à la surface arrière des appareils et perpendiculairement à la direction longitudinale des rails 16,17. Selon cette réalisation de l'invention, cette hauteur U est inférieure à (((X-Z)/2)3/4)-V, de manière à ne pas gêner le cablage. Selon une réalisation particulière de l'invention : Z=45 ;Y=80 et la distance minimale entre les rails est de 125mm.

Selon la réalisation illustrée sur la figure 2, les hauteurs des appareils ont été augmentées au niveau de leurs parties inférieures.

Une autre réalisation pourrait consister à prévoir un volume supplémentaire, pour l'appareil situé au niveau supérieur, dans sa partie inférieure, et pour l'autre appareil situé en dessous, dans sa partie supérieure. Cette configuration dans la quelle l'espace entre les deux appareils est minimal, ne gêne pas le câblage si la hauteur du volume créé ne dépasse pas la valeur précitée de (((X-Z)/2)3/4)-V.

Sur les figures 3 à 6, on voit que le volume électrique complémentaire est destiné à assurer la fonction différentielle. A l'intérieur de ce volume, et selon la réalisation illustrée sur les figures 3,4 et 6, se trouve une carte de circuit imprimée 39 disposée perpendiculairement à l'axe W des actionneurs 27,33 et en bout de ces actionneurs, ceci afin de créer un espace maximum entre l'actionneur auxiliaire 33 et la borne aval 13. Sur la partie 40 de la carte 39 de circuit imprimée située en regard de l'actionneur auxiliaire 33 se trouvent les composants soumis à une basse tension ou à une surtension due à des phénomènes atmosphériques. Sur l'autre partie 41 de la carte de circuit imprimée 39 se trouve les composants de traitement du signal. Sur cette première partie 40 de la carte se trouvent les composants permettant l'alimentation des dispositifs de traitement de signal, les moyens de protection contre les surtensions d'origine atmosphériques et les moyens de commande des actionneurs. Ces éléments peuvent comprendre par exemple un condensateur chuteur de tension, une varistance, un thyristor, etc....Le tore 42 (fig.6) du différentiel est placé sur un axe T parallèle à l'axe W des actionneurs dans la zone des composants du traitement du signal.

Selon une réalisation telle qu'illustrée sur la figure 5, les composants de traitement du signal peuvent être placés sur une carte séparée 43 placée selon un certain angle derrière le volume de la borne aval 13 par rapport à une première carte de circuit imprimée 44.

On notera que dans la réalisation illustrée sur la figure 6,une autre carte 54 pourra être prévue pour supporter d'autres composants de traitement de signal.

On a ainsi créé un module comportant un dispositif d'alimentation des circuits de traitement de signal, de commande de l'actionneur électromagnétique, de protection contre les surtensions utilisable par différents circuits de traitement de signal, et situé dans la même zone que l'actionneur électromagnétique. En réalisant ce module, on localise dans un même endroit les composants sous basse tension et sous les surtensions dues aux orages et la bobine de l'actionneur supplémentaire. Ce module peut utiliser la bobine de l'actionneur électromagnétique supplémentaire dans le circuit de protection contre les surtensions (typiquement 6KV) dues aux orages. La tension aux bornes de la bobine peut en effet monter à 5KV. Ce qui permet de dégager un volume non soumis à ces tensions pour loger les différents circuits de traitement du signal. On dispose ainsi d'une fonction standardisée mise à la disposition de différents circuits de traitement de signal.

Selon la réalisation particulière illustrée, le tore est du type enrobé. Le noyau du tore est enrobé et le circuit secondaire est directement bobiné dessus, ce qui permet d'obtenir un encombrement réduit.

Selon une réalisation avantageuse, le module annexe est un module séparable du boîtier du disjoncteur.

Dans ce cas, les fils ou les connexions de l'actionneur électromagnétique peuvent être soudés sur la carte imprimée après l'association du module annexe au disjoncteur complètement monté. A cet effet, la carte imprimée possède des trous 58 ou des échancrures sur un bord accessible au fer à soudé après association du module annexe au disjoncteur. Des plages métalliques sur les bords des trous ou des échancrures permettent de souder les fils ou les connexions rigides de l'actionneur électromagnétique.

On notera que le tore pourra comporter un ou plusieurs enrobages, à savoir un enrobage sur le matériau magnétique puis bobinage sur cet enrobage, puis un deuxième enrobage sur le bobinage, ou un boîtier.

On notera que ce volume supplémentaire pourra aussi bien être prévu entre le mécanisme et la borne amont qu'entre le mécanisme et la borne aval.

On a donc réalisé grâce à l'invention, un appareil de protection électrique comportant au moins une fonction électrique complémentaire dont la largeur ne dépasse pas 1 module de 18mm.

Avantageusement, les fonctions annexes seront des modules interchangeables afin de différencier les disjoncteurs le plus tard possible sur la ligne de production.

La fonction différentielle peut être remplacée par toute autre fonction auxiliaire.

Bien entendu, l'invention n'est pas limitée aux modes de réalisation décrits et illustrés qui n'ont été donnés qu'à titre d'exemple.

## Revendications

1. Appareil de protection électrique modulaire comportant au moins un module, chaque module étant logé dans un boîtier de forme sensiblement parallélépipédique, ledit boîtier comportant une face arrière de fixation à un rail de montage dit premier, une face avant comportant un nez et logeant des moyens de commande manuels de l'appareil, ledit boîtier renfermant à l'une de ses extrémités, des bornes amont, et à son extrémité opposée, des bornes avals et, entre ces bornes amont et aval, le mécanisme de l'appareil, cet appareil comportant également une fonction électrique complémentaire telle la fonction différentielle, ledit appareil pouvant être placé au dessus ou au dessous d'un même appareil fixé sur un second rail, ledit second rail s'étendant sensiblement dans le même plan que le premier et parallèlement à celui-ci, les deux rails précités étant séparés par une distance minimale normalisée X, **caractérisé en ce que** la hauteur de l'appareil (14,15) est augmentée par rapport à la hauteur standard d'un tel appareil de manière à créer entre ledit mécanisme (19) et l'une des bornes (amont ou aval) (13,36) de l'appareil, un volume (20) destiné à loger les composants d'une fonction électrique complémentaire, **en ce que** la hauteur maximale U du volume précité (20) est de (((X-Z)/2)314)-V), avec Z étant la hauteur du nez (8) d'un appareil et V étant la hauteur du logement (38) de ladite borne, les hauteurs précitées étant mesurées parallèlement au plan contenant la face de fixation (3) de l'appareil et perpendiculairement à la direction longitudinale du rail, **en ce que** le mécanisme (19) de l'appareil comporte un dispositif de déclenchement comportant un actionneur électromagnétique, **en ce que**, à l'intérieur de ce volume supplémentaire (20), les composants électroniques alimentés en basse tension sont regroupés de manière à se trouver au voisinage de l'actionneur électro-magnétique précité (27), tandis que les composants électroniques de traitement du signal sont regroupés de manière à être situés à l'écart des composants alimentés en basse tension, les composants électroniques alimentés en basse tension et les composants électroniques de traitement de signal étant supportés par au moins une carte de circuit imprimée, **en ce que** les circuits internes au volume supplémentaire (20) de l'appareil constituent des modules interchangeables réalisant des fonctions électriques différentes, **en ce que** la (les) carte(s) de circuit imprimé (39,43,44) comporte(nt) des trous (58) ou des échancrures sur au moins un bord accessible à un fer à souder après association du module annexe à l'appareil, et **en ce que** les bords de ces trous ou de ces échancrures comportent des plages métalliques permettant de souder les fils ou les connexions rigides de l'actionneur à ladite carte.

2. Appareil de protection électrique selon la revendication 1, **caractérisé en ce que** chaque module est logé dans un boîtier séparable du boîtier de l'appareil.

3. Appareil de protection électrique selon la revendication 1 ou 2, **caractérisé en ce que** la fonction électrique complémentaire est l'une des fonctions comprises dans le groupe comprenant la fonction différentielle, la protection contre le survoltage, des dispositifs de protection spécifiques pour les récepteurs avals ou des dispositifs de télécommande du disjoncteur.

4. Appareil de protection électrique selon l'une quelconque des revendications précédentes, **caractérisé en ce que** les composants alimentés en basse tension et les composants de traitement de signal sont supportés par une même carte de circuit imprimée (39).

5. Appareil de protection électrique selon l'une quelconque des revendications 1 à 3, **caractérisé en ce que** les composants alimentés en basse tension sont supportés par une première carte (44) de circuit imprimé et les composants de traitement de signal sont supportés par au moins une seconde carte (43) de circuit imprimée distincte de la première.

6. Appareil de protection électrique selon la revendication 4 ou 5, **caractérisé en ce que** la carte de circuit imprimée précitée (39) supportant les composants alimentés en basse tension, est placée à l'extrémité dudit actionneur (27) du côté du volume supplémentaire (20), et s'étend sensiblement perpendiculairement à l'axe W dudit actionneur (27).

7. Appareil de protection électrique selon l'une quelconque des revendications précédentes, le mécanisme de l'appareil comportant un dispositif de déclenchement comportant un actionneur électromagnétique (27) comportant une bobine (28), **caractérisé en ce qu'**il comporte un actionneur électro-magnétique supplémentaire dit second (33), et **en ce que** le volume supplémentaire (20) comporte des moyens de commande (55) dudit actionneur supplémentaire_{;}

8. Appareil de protection électrique selon la revendication 7, **caractérisé en ce que** l'actionneur supplémentaire (33) est placé à l'une des extrémités de l'axe W de la bobine (28) du premier actionneur électromagnétique (27) et **en ce que** le premier actionneur électromagnétique (27) comporte une bobine (28) supportée par un fourreau (29), à l'intérieur duquel fourreau sont montés d'une part un noyau fixe (30) dit premier noyau fixe et d'autre part, un noyau mobile (31) monté coulissant à l'intérieur du fourreau, et une tige d'actionnement (32) montée coulissante à l'intérieur du noyau fixe (30) et comportant une première extrémité coopérant avec le noyau mobile (31), et une seconde extrémité coopérant avec le mécanisme de déclenchement de l'appareil, et **en ce que** l'actionneur supplémentaire (33) comporte un noyau mobile (34) dit second monté coulissant dans un fourreau (35) dit second, et coopérant avec le premier noyau mobile précité (31) agissant alors comme noyau fixe et la tige (32), pour entraîner la tige d'actionnement (32) dans la position déclenchée.

9. Appareil de protection électrique selon l'une quelconque des revendications précédentes, ledit appareil comportant un actionneur électromagnétique, **caractérisé en ce que** le volume supplémentaire (20) comporte des moyens d'alimentation, des circuits de traitement du signal (57), des moyens de commande (55) de l'actionneur électromagnétique et des moyens de protection (56) contre les surtensions.

10. Appareil de protection électrique selon l'une quelconque des revendications précédentes, **caractérisé en ce que** la fonction électrique complémentaire est la fonction différentielle et **en ce que** le volume supplémentaire (20) comporte un tore (42) comportant un noyau enrobé et un circuit secondaire directement bobiné sur le noyau du tore.

11. Appareil de protection électrique selon la revendication 10, **caractérisé en ce que** le circuit secondaire du tore est également du type enrobé.

12. Appareil de protection électrique selon les revendications 7 et 10, **caractérisé en ce que** le tore (42) est placé sur un axe T parallèle à l'axe W de l'actionneur dit premier (23) dans la zone des composants de traitement de signal.

13. Appareil de protection électrique selon les revendications 5 et 12, **caractérisé en ce que** le tore (42) du différentiel est placé sur la seconde carte de circuit imprimée (43) supportant les composants de traitement de signal.

## Claims

1. A modular electric protection unit comprising at least one module, each module being housed in a case of substantially parallelepipedic shape, said case comprising a rear panel for fixing onto an assembly rail called first rail, a front panel comprising a nose and housing manual operating means of the unit, said case containing line-side terminals at one of the ends thereof and load-side terminals at the opposite end thereof, and housing the mechanism of the unit between these line-side and load-side terminals, this unit also comprising a complementary electric function such as the differential function, said unit being able to be placed above or below a same unit fixed onto a second rail, said second rail extending substantially in the same plane as the first rail and in a parallel direction to the latter, the above-mentioned two rails being separated by a standardized minimum distance X, **characterized in that** the height of the unit (14,15) is increased compared with the standard height of such a unit so as to create a volume (20) designed to house the components of a complementary electric function between said mechanism (19) and one of the (line-side or load-side) terminals (13,36) of the unit, that the maximum height U of the above-mentioned volume (20) is (((X-Z)/2)3/4)-V), with Z being the height of the nose (8) of a unit and V being the height of the housing (38) of said terminal, the above-mentioned heights being measured in a direction parallel to the plane containing the fixing panel (3) of the unit and perpendicularly to the longitudinal direction of the rail, that the mechanism (19) of the unit comprises a trip device comprising an electromagnetic actuator, that, inside the additional volume (20), the electronic components supplied with low voltage are grouped together so as to be located near the above-mentioned electromagnetic actuator (27), whereas the electronic signal processing components are grouped together and located away from the electronic components supplied with low voltage, the electronic components supplied with low voltage and the electronic signal processing components being supported by at least one printed circuit board, that the circuits internal to the additional volume (20) of the unit constitute interchangeable modules performing different electric functions, that the printed circuit board(s) (39,43,44) comprise(s) holes (58) or notches on at least one edge accessible to a soldering iron after the appended module has been associated with the unit, and that the edges of these holes or of these notches comprise metal strips enabling the wires or rigid connections of the actuator to be soldered to said board.

2. The electric protection unit according to claim 1, **characterized in that** each module is housed in a case that is separable from the case of the unit.

3. The electric protection unit according to claim 1 to 2, **characterized in that** the complementary electric function is one of the functions comprised in the group comprising the differential function, voltage surge protection, specific protection devices for the load-side receivers or circuit breaker remote control devices.

4. The electric protection unit according to any one of the foregoing claims, **characterized in that** the components supplied with low voltage and the signal processing components are supported by one and the same printed circuit board (39).

5. The electric protection unit according to any one of claims 1 to 3, **characterized in that** the components supplied with low voltage are supported by a first printed circuit board (44) and the signal processing components are supported by at least a second printed circuit board (43) distinct from the first.

6. The electric protection unit according to claim 4 or 5, **characterized in that** the above-mentioned printed circuit board (39) supporting the components supplied with low voltage is placed at the end of said actuator (27) on the same side as the additional volume (20), and extends substantially perpendicularly to the axis W of said actuator (27).

7. The electric protection unit according to any one of the foregoing claims, the mechanism of the unit comprising a trip device comprising an electromagnetic actuator (27) comprising a coil (28), **characterized in that** it comprises an additional electromagnetic actuator called second actuator (33), and **in that** the additional volume (20) comprises control means (55) of said additional actuator.

8. The electric protection unit according to claim 7, **characterized in that** the additional actuator (33) is placed at one of the ends of the axis W of the coil (28) of the first electromagnetic actuator (27) and **in that** the first electromagnetic actuator (27) comprises a coil (28) supported by a sheath (29), inside which sheath there are mounted on the one hand a fixed core (30) called first fixed core and on the other hand a moving core (31) mounted sliding inside the sheath, and an actuating rod (32) mounted sliding inside the fixed core (30) and comprising a first end operating in conjunction with the moving core (31) and a second end operating in conjunction with the trip mechanism of the unit, and **in that** the additional actuator (33) comprises a moving core (34) called second moving core mounted sliding inside a sheath (35) called second sheath and operating in conjunction with the above-mentioned first moving core (31) then acting as fixed core and the rod (32) to drive the actuating rod (32) in the tripped position.

9. The electric protection unit according to any one of the foregoing claims, said unit comprising an electromagnetic actuator, **characterized in that** the additional volume (20) comprises power supply means, signal processing circuits (57), electromagnetic actuator control means (55) and voltage surge protection means (56).

10. The electric protection unit according to any one of the foregoing claims, **characterized in that** the complementary electric function is the differential function and **in that** the additional volume (20) comprises a toroid (42) comprising a coated core and a secondary circuit directly wound on the core of the toroid.

11. The electric protection unit according to claim 10, **characterized in that** the secondary circuit of the toroid is also of the coated type.

12. The electric protection unit according to claims 7 and 10, **characterized in that** the toroid (42) is placed on an axis T parallel to the axis W of the actuator called first actuator (23) in the area where the signal processing components are located.

13. The electric protection unit according to claims 5 and 12, **characterized in that** the toroid (42) of the differential is placed on the second printed circuit board (43) supporting the signal processing components.

## Patentansprüche

1. Modulare elektrische Schutzeinrichtung mit mindestens einem Modul, wobei jedes Modul in einem annähernd kastenförmigen Gehäuse angeordnet ist, welches Gehäuse eine Rückseite zur Befestigung auf einer sogenannten ersten Tragschiene und eine Vorderseite mit einem Vorsprung zur Aufnahme der manuellen Antriebsmittel der Schutzeinrichtung umfasst, wobei im genannten Gehäuse an einem seiner Enden Eingangsklemmen und an seinem gegenüberliegenden Ende Ausgangsklemmen sowie zwischen den Eingangsklemmen und den Ausgangsklemmen der Schaltmechanismus der Schutzeinrichtung angeordnet sind, welche Schutzeinrichtung darüber hinaus eine elektrische Zusatzfunktion, wie beispielsweise eine Differenzstrom-Schutzfunktion umfasst und oberhalb oder unterhalb einer gleichartigen, auf einer zweiten Tragschiene befestigten Schutzeinrichtung angeordnet werden kann, wobei die genannte zweite Tragschiene annähernd in der gleichen Ebene liegt wie die erste Tragschiene und parallel zu dieser angeordnet ist und die beiden genannten Tragschienen durch einen genormten Mindestabstand X voneinander getrennt sind, **dadurch gekennzeichnet, dass** die Höhe der Schutzeinrichtung (14, 15) im Vergleich zur Standardhöhe einer solchen Schutzeinrichtung größer ist, derart, dass zwischen dem genannten Schaltmechanismus (19) und einer der Klemmen (Eingangs- oder Ausgangsklemme (13, 36) der Schutzeinrichtung ein Einbauraum (20) zur Aufnahme von Komponenten einer elektrischen Zusatzfunktion ausgebildet ist, dadurch, dass sich die maximale Höhe U des genannten Einbauraums (20) zu (((X-Z)/2)3/4)-V) ergibt, wobei Z der Höhe des Vorsprungs (8) einer Schutzeinrichtung und V der Höhe der Aufnahme (38) der genannten Klemme entsprechen und die genannten Höhen parallel zur Ebene der Befestigungsfläche (3) der Schutzeinrichtung sowie senkrecht zur Längsrichtung der Tragschiene gemessen werden, dadurch, dass der Schaltmechanismus (19) der Schutzeinrichtung eine Auslöseeinrichtung mit einem elektromagnetischen Betätigungsglied umfasst, dadurch, dass im Inneren dieses zusätzlichen Einbauraums (20) die mit Niederspannung gespeisten elektronischen Komponenten so angeordnet sind, dass sie in der Nähe des genannten elektromagnetischen Betätigungsglieds (27) liegen, während die elektronischen Signalverarbeitungs-Komponenten so angeordnet sind, dass sie in einem größeren Abstand zu den Niederspannungs-Komponenten liegen, wobei die genannten elektronischen Niederspannungs-Komponenten und die elektronischen Signalverarbeitungs-Komponenten auf mindestens einer gedruckten Schaltung angeordnet sind, dadurch, dass die im Inneren des zusätzlichen Einbauraums (20) der Schutzeinrichtung angeordneten Schaltungen als austauschbare Module mit unterschiedlichen elektrischen Funktionen ausgebildet sind, dadurch, dass die gedruckte/n Schaltung/en (39, 43, 44) mindestens einen Rand mit Öffnungen (58) oder Aussparungen aufweist, der nach Anbau des betreffenden Moduls an die Schutzeinrichtung die Einführung eines Lötkolbens erlaubt, und dadurch, dass am Rand dieser Öffnungen oder Vertiefungen metallische Anschlüsse ausgebildet sind, die ein Verlöten der Drähte oder starren Verbindungen des Betätigungsglieds mit der genannten gedruckten Schaltung erlauben.

2. Elektrische Schutzeinrichtung nach Anspruch 1, **dadurch gekennzeichnet, dass** jedes Modul in einem Gehäuse angeordnet ist, das vom Gehäuse der Schutzeinrichtung getrennt werden kann.

3. Elektrische Schutzeinrichtung nach Anspruch 1 oder 2, **dadurch gekennzeichnet, dass** die elektrische Zusatzfunktion zur Gruppe der Funktionen Differenzstromschutz, Überspannungsschutz, spezifische Schutzfunktionen für nachgeschaltete Verbraucher oder Fernwirkeinrichtungen des Schaltgeräts gehört.

4. Elektrische Schutzeinrichtung nach irgendeinem der vorhergehenden Ansprüche, **dadurch gekennzeichnet, dass** die Niederspannungs-Komponenten und die Signalverarbeitungs-Komponenten auf der gleichen gedruckten Schaltung (39) angeordnet sind.

5. Elektrische Schutzeinrichtung nach irgendeinem der Ansprüche 1 bis 3, **dadurch gekennzeichnet, dass** die Niederspannungs-Komponenten auf einer ersten gedruckten Schaltung (44) und die Signalverarbeitungs-Komponenten auf mindestens einer zweiten gedruckten Schaltung (43) angeordnet sind, die nicht mit der ersten gedruckten Schaltung identisch ist.

6. Elektrische Schutzeinrichtung nach Anspruch 4 oder 5, **dadurch gekennzeichnet, dass** die genannte gedruckte Schaltung (39), auf der die Niederspannungs-Komponenten montiert sind, an dem, dem zusätzlichen Einbauraum (20) zugewandten Ende des genannten Betätigungsglieds (27) angeordnet und annähernd senkrecht zur Achse W des genannten Betätigungsglieds (27) ausgerichtet ist.

7. Elektrische Schutzeinrichtung nach irgendeinem der vorhergehenden Ansprüche, bei der der Schaltmechanismus der Schutzeinrichtung eine Auslöseeinrichtung mit einem elektromagnetischen Betätigungsglied (27) umfasst, das seinerseits eine Spule (28) umfasst, **dadurch gekennzeichnet, dass** sie ein sogenanntes zweites elektromagnetisches Betätigungsglied (33) umfasst und dass der zusätzliche Einbauraum (20) Steuermittel (55) zur Ansteuerung des genannten zweiten Betätigungsglieds umfasst.

8. Elektrische Schutzeinrichtung nach Anspruch 7, **dadurch gekennzeichnet, dass** das zusätzliche Betätigungsglied (33) an einem Ende der Achse W der Spule (28) des ersten elektromagnetischen Betätigungsglieds (27) angeordnet ist und dass das erste elektromagnetische Betätigungsglied (27) eine, auf einem Träger (29) angeordnete Spule (28) umfasst, wobei im Innern des genannten Trägers einerseits ein feststehender Kern (30), der als erster feststehender Kern bezeichnet wird, und andererseits ein beweglicher Kern (31), der im Innern des Trägers verschoben werden kann, sowie eine Betätigungsstange (32) angeordnet ist, die im Innern des feststehenden Kerns (30) verschoben werden kann und ein mit dem beweglichen Kern (31) zusammenwirkendes, erstes Ende sowie ein mit der Auslöseeinrichtung der Schutzeinrichtung zusammenwirkendes zweites Ende umfasst, und dass das zusätzliche Betätigungsglied (33) einen beweglichen Kern (34) umfasst, der als zweiter beweglicher Kern bezeichnet wird und im Innern eines Trägers (35) verschoben werden kann, der als zweiter Träger bezeichnet wird, wobei der zweite bewegliche Kern mit dem genannten ersten beweglichen Kern (31), der in diesem Fall als feststehender Kern wirkt, sowie mit der Stange (32) zusammenwirkt, um die Betätigungsstange (32) in die Auslösestellung zu verbringen.

9. Elektrische Schutzeinrichtung nach irgendeinem der vorhergehenden Ansprüche, welche Schutzeinrichtung ein elektromagnetisches Betätigungsglied umfasst, **dadurch gekennzeichnet, dass** der zusätzliche Einbauraum (20) Stromversorgungsmittel, Signalverarbeitungsschaltungen (57), Steuermittel (55) zur Ansteuerung des elektromagnetischen Betätigungsglieds sowie Überspannungs-Schutzmittel (56) umfasst.

10. Elektrische Schutzeinrichtung nach irgendeinem der vorhergehenden Ansprüche, **dadurch gekennzeichnet, dass** die elektrische Zusatzfunktion eine Differenzstrom-Schutzfunktion darstellt und dass der zusätzliche Einbauraum (20) einen Ringkernwandler (42) mit einem ummantelten Kern sowie einen direkt um den Ringkern gewickelten Sekundärstromkreis umfasst.

11. Elektrische Schutzeinrichtung nach Anspruch 10, **dadurch gekennzeichnet, dass** der Sekundärstromkreis des Ringkernwandlers ebenfalls ummantelt ausgeführt ist.

12. Elektrische Schutzeinrichtung nach den Ansprüchen 7 und 10, **dadurch gekennzeichnet, dass** der Ringkernwandler (42) in einer parallel zur Achse W des sogenannten ersten Betätigungsglieds (23) liegenden Achse T, im Bereich der Signalverarbeitungs-Komponenten angeordnet ist.

13. Elektrische Schutzeinrichtung nach den Ansprüchen 5 und 12, **dadurch gekennzeichnet, dass** der Ringkernwandler (42) der Differenzstrom-Schutzeinrichtung auf der zweiten gedruckten Schaltung (43) angeordnet ist, auf der die Signalverarbeitungs-Komponenten montiert sind.
